# EUROPÄISCHE PATENTSCHRIFT

(11) **EP 2 520 497 B1**
(45) Veröffentlichungstag und Bekanntmachung des Hinweises auf die Patenterteilung: **19.10.2016**
(21) Anmeldenummer: 11164695.6
(22) Anmeldetag: 04.05.2011
(51) Int. Cl.: B65B 5/10

(54) **Verfahren zum Einlegen von Einzelprodukten in Behälter in einer Roboterstrasse**
Method for inserting individual products into containers in a robotic line
Procédé d'insertion de produits individuels dans des récipients dans une suite de robots

(43) Veröffentlichungstag der Anmeldung: 07.11.2012
(73) Patentinhaber: Ehrat, Matthias, 8235 Lohn SH (CH)
(72) Erfinder: Ehrat, Matthias, 8235 Lohn SH (CH)
(74) Vertreter: Müller, Christoph Emanuel

(56) Entgegenhaltungen:
- CH-A5- 693 710
- DE-U1- 29 701 564

## Beschreibung

### Technisches Gebiet

Die Erfindung betrifft ein Verfahren zum Einlegen von Einzelprodukten in Behälter in einer Roboterstrasse sowie eine Vorrichtung zum Einlegen von Einzelprodukten in Behälter in einer Roboterstrasse gemäss dem Oberbegriff der unabhängigen Ansprüche.

### Stand der Technik

Solche Roboterstrassen kommen zum Umsetzen von Einzelprodukten in Ablegegruppen, die eine bestimmte Anzahl von Einzelprodukten aufnehmen können, zum Einsatz. Sie werden aber auch zum gewichtsgenauen Verpacken von ungleichgewichtigen Einzelprodukten eingesetzt. Im Folgenden wird anstelle des Begriffs Ablegegruppe der Begriff Behälter verwendet, wobei darunter weniger der Behälter als solches, sondern viel mehr die Anordnung der Einzelprodukte oder einer Gruppe von Einzelprodukten verstanden wird, welche nach dem Umsetzen durch die Einlegeroboter in einer definierten Position gegenüber einer Transportvorrichtung und allenfalls in einer definierten Position innerhalb der Gruppe von Einzelprodukten zu liegen kommen.

Dabei werden üblicherweise die Einzelprodukte auf einem Produktband und die Behälter auf einem Behälterband angeliefert und an den an fester Position stehenden Einlegerobotern entlang geführt, weshalb im folgenden nur noch von dieser Bauform gesprochen wird, ohne die Erfindung hierauf zu beschränken, da im Prinzip jeweils auch mehrere Bänder eingesetzt werden können. Ein Produktband kann dabei eine Transportvorrichtung sein, auf der in festem oder veränderlichem Abstand, aber in Bezug auf die Transportvorrichtung ortsfeste Einzelprodukte geordnet oder ungeordnet herangeführt werden. Es kann sich auch um Förderketten oder um Kettengliederbänder handeln. Ein Behälterband kann dabei eine Transportvorrichtung sein, auf der in festem oder veränderlichem Abstand, aber in Bezug auf die Transportvorrichtung selber ortsfeste Behälter oder kartesisch bestimmte Ablegepositionen herangeführt werden. Es kann sich bei Behälterbändern aber auch um Tiefziehmaschinen oder Förderketten handeln, auf welchen sich in festem, oder nur aufgrund der Indexierung veränderlichem, Abstand Mulden oder Behälter befinden.

Aus Sicht einer zentralen Steuerung oder der einzelnen Steuerungen jedes Einlegeroboters einer solchen Roboterstrasse besteht kein Unterschied, ob es sich um Behälter oder Mulden oder kartesische Ablegepositionen handelt.

Dabei wurde bisher so vorgegangen, dass die Behälter auf einem ersten Behälterband angeliefert und dort meist angestaut wurden, vom ersten Behälterband auf ein zweites Behälterband übergeben wurden, auf welchem das Füllen mit den Einzelprodukten geschah, und nach vollständiger Füllung auf ein drittes Behälterband für den Abtransport der gefüllten Behälter wiederum übergeben wurde.

In DE 42'08'818 C2 ist eine Roboterstrasse gezeigt, bei der die Einlegeroboter bezüglich des Produktbandes und Behälterbandes nicht an fester Position stehen, sondern in deren Laufrichtung begrenzt bewegbar sind. Dort wird jedoch entweder das die Einzelprodukte heranführende Produktband zeitweise gestoppt, was die Kopplung an eine kontinuierlich produzierende Herstellmaschine für Einzelprodukte erschwert, oder das Behälterband wird angehalten, wenn ein noch nicht vollständig gefüllter Behälter den Arbeitsbereich des bzw. der Einlegeroboter zu verlassen droht.

EP 0'749'902 A1 zeigt eine Roboterstrasse, bei der die Einzelprodukte mittels einer gegenüber dem Pickersockel ortsfesten Zähleinrichtung am Einlauf in den Umsetzbereich der Roboterstrasse gezählt werden und dann ein leerer Behälter freigegeben wird, wenn eine der Füllanzahl des Behälters entsprechende Anzahl Einzelprodukte festgestellt wurde. Es ist weiter vorgesehen, dass alle Einlegeroboter über einen Datenbus mit dem Steuerungsrechner der Roboterstrasse verbunden sind und damit fortgeschrieben wird, welche Einzelprodukte bereits von Einlegerobotern umgesetzt sind.

Dabei ist dort vorgesehen, dass die Behälter möglichst mit gleicher Geschwindigkeit parallel neben den für einen Behälter bestimmten Einzelprodukten bewegt werden. Das erschwert den Einsatz von Behältern, welche nur eine geringe Füllanzahl von Produkten aufnehmen, da dort mit mehreren oder mit sehr breiten Behälterbändern gearbeitet werden muss, damit ausreichend Füllpositionen herangeführt werden können. Umgekehrt ist bei Behältern, welche eine grosse Füllanzahl von Produkten aufnehmen, der Abstand der Behälter auf dem Behälterband unnötig gross zu wählen.

EP 1'285'851 A1 zeigt eine Roboterstrasse, bei welcher die Einlegeroboter aufgrund der verfügbaren Einzelprodukte und aufgrund der freien Behälterpositionen so angesteuert werden, dass die Einlegeroboter möglichst gleichmässig ausgelastet sind. Dabei wird aufgrund von einzuhaltenden Nebenbedingungen die Leistung der Einlegeroboter und die Geschwindigkeit des Behälterbandes laufend bestimmt. Die Berechnung der entsprechenden zeitdiskreten Gleichungssysteme und deren Optimierung erweist sich in der Praxis als ausserordentlich rechenintensiv und erfordert entsprechend leistungsfähige Steuerungsrechner.

EP 2'233'400 A1 zeigt eine Roboterstrasse, bei welcher die Relativgeschwindigkeit des Behälterbandes und des Produktbandes und die Arbeitsgeschwindigkeit einerseits in Abhängigkeit des Füllstandes zusätzlicher Speicherelemente und andererseits aufgrund der Menge der am Einlauf zugeführten Einzelprodukte gesteuert wird. Dabei ist aufgrund der Be- und Entladung der Speicherelemente die Leistung der Roboterstrasse unnötig hoch auszulegen.

EP 1'352'831 A1 zeigt eine Roboterstrasse, bei welcher die Relativgeschwindigkeit des Behälterbandes und des Produktbandes und die Arbeitsgeschwindigkeit einerseits in Abhängigkeit des Füllstandes zusätzlicher, allenfalls als Förderelemente ausgeführter, Speicherelemente und andererseits aufgrund der Menge der am Einlauf zugeführten Einzelprodukte gesteuert wird. Dabei ist es dort so, dass sowohl Behälter als auch Einzelprodukte zwischengespeichert werden können. Grundsätzlich kann diese Anordnung bei relativ regelmässig herangeführten Produkten vorteilhaft sein. Sie bedingt aber zusätzliche Förderelemente.

EP 0'856'465 A1 und EP 2'236'424 A1 zeigen eine Roboterstrasse, bei welcher die Einzelprodukte und Behälter im Gegenstrom herangeführt werden. Solche Roboterstrassen erweisen sich in der Praxis als ausserordentlich effiziente Systeme zur Verpackung von Einzelprodukten in Behälter. In gewissen Anwendungen ist aber die Anwendung eines Gegenstroms, beim welchem die Behälter entgegen dem Produktionsfluss geführt werden, aus hygienischen oder logistischen Gründen nicht erwünscht

Für gewisse Anwendungen, beispielsweise für die Chargierung von Frischfleischverpackungen mit ungleichgewichtigen Fleischstücken gemäss EP 1'819'994 A1, ist anzustreben, dass die Vorteile dieser Gegenstromanlagen in einer im Gleichstrom betriebenen Roboterstrasse realisiert werden können. EP 1'819'994 A1 und US 7'775'373 B2 zeigen entsprechende Anordnungen, wobei dort die Rezirkulation unvollständig befüllter Behälter, eine Kombination von in gleich- und gegenstromwirkenden Bändern oder ein Stopp eines Behälterbandes zur Sicherstellung der vollständigen Befüllung erforderlich sind. Entsprechend zeigt WO/2008/080760 eine Roboterstrasse zur Bildung gleichgewichtiger Gruppen, bei welcher mindestens eine Transportvorrichtung für die Gruppen in Gegenstromwirkweise ausgeführt ist und bei welcher die Rezirkulation und Speicherung von Einzelprodukten vorgesehen ist.

WO/2005/106405 offenbart ein Verfahren zum Verpacken von Stückgütern unterschiedlicher Grösse, bei welchem die Grösse jedes Stückgutes geschätzt oder bestimmt wird und dann seine Lage auf der Zuführvorrichtung registriert wird. Anschliessend wird bestimmt, in welchen Behälter das Stückgut abgelegt wird. Dort wird auch vorgeschlagen, dass Stückgüter, welche ausserhalb der zulässigen Grösse liegen, nicht verarbeitet werden. Dort ist weiter vorgesehen, dass die Behälter auf der Behälterband so beabstandet sind, dass diese mit einer Oberfolie verschlossen werden können. Auch US 6'722'506 B1 ordnet die Stückgüter nach einer Wägung einer bevorzugten Empfangsstation zu.

DE 29701564 U1 offenbart eine gattungsgemäße Roboterstrasse mit mehreren Robotern und einem Produktband und einem Behälterband, die im Gleichstrom laufen. Das Produktband wird von einer Zeilenkamera an einer festen Zählposition abgetastet.

Diese Verfahren weisen den Nachteil auf, dass sie eine relativ komplizierte Steuerung benötigen und dass sie in erster Linie für das Chargieren mit einem Einlegeroboter oder in während dem Betrieb austauschbare Behälter vorgesehen sind.

Es ist daher die Aufgabe gemäss der vorliegenden Erfindung, die Nachteile des Bekannten zu vermeiden, insbesondere also ein Verfahren und eine Vorrichtung zum Umsetzen von Einzelprodukten in einer im Gleichstrom betriebenen Roboterstrasse zu schaffen, bei welchem eine möglichst gleichmässige Umsetzung von Einzelprodukten, insbesondere auch zum gewichtskontrollierten Verpacken, in Behälter, beispielsweise Blister auf einer Transportvorrichtung, Mulden einer Gruppierkette, Einzelproduktestapel einer mit Mitnehmern versehenen Kette oder auch tiefgezogene Mulden einer Tiefziehverpackungsmaschine, realisiert werden kann, um so die Effizienz und den gleichmässigen Betrieb der Anlage zu verbessern, ohne gleichzeitig den Aufwand für das Handling der zu befüllenden Behälter massgeblich zu erhöhen.

Erfindungsgemäss werden diese und andere Aufgaben gemäss dem kennzeichnenden Teil der unabhängigen Patentansprüche 1 bzw. 18 gelöst.

### Darstellung der Erfindung

Die Erfindung betrifft ein Verfahren zum chargenweisen Umsetzen von mindestens einer Sorte von Einzelprodukten in mindestens eine Sorte eine bestimmte Anzahl von Einzelprodukten aufnehmende Behälter mittels einer Roboterstrasse welche mindestens zwei Einlegeroboter enthält. Die Einzelprodukte werden an einem Einlauf der Roboterstrasse unregelmässig herantransportiert um diese in einem Umsetzbereich der Roboterstrasse einzeln zu ergreifen und in Behälter umzusetzen. Dabei werden die Einzelprodukte und die Behälter im Gleichstrom auf mindestens einem Produktband und auf mindestens einem Behälterband herantransportiert. Die Erfindung ist gleichermassen bei einem einzigen Produktband und einem einzigen Behälterband und bei mehreren Produkt- und/oder Behälterbändern einsetzbar. Wenn nachfolgend auf langsamste oder schnellste Behälter- oder Produktbänder Bezug genommen wird, soll dies nicht das Vorhandensein mehrere Bänder implizieren. Vielmehr ist im Fall von einzelnen Produkt- oder Behälterbändern jedes Band jeweils als das schnellste und das langsamste zu betrachten. Die Produktbänder und die Behälterbänder werden mit relativ zueinander konstanten Geschwindigkeiten bewegt. Diese Geschwindigkeiten werden je Charge vorbestimmt und meist in der Steuerung der Roboterstrasse abgespeichert. Dadurch kann von Charge zu Charge beispielsweise ein anders gestalteter Behälter eingesetzt werden und die dann optimale relativ zueinander konstante Geschwindigkeit der Produktbänder und der Behälterbänder kann auf der Steuerung abgerufen werden. In der Praxis wird man diese relativ zueinander konstante Geschwindigkeit so abstimmen, dass möglichst viele Ablegepositionen im Umsetzbereich verfügbar sind.
Auf jedem Produktband wird pro Charge eine Zählposition bestimmt. Diese Position wird für jedes Produktband so bestimmt, dass ein an einer Zählposition detektiertes Einzelprodukt zeitgleich den Auslauf aus dem Umsetzbereich der Roboterstrasse erreicht wie ein gleichzeitig auf dem am langsamsten bewegten Behälterband in den Einlauf des Umsetzbereiches der Roboterstrasse eingesteuerter Behälter. Im Bereich der Zählposition bereits umgesetzte Einzelprodukte werden dabei nicht gezählt. Jede Zählposition ist aufgrund der konstanten Relativgeschwindigkeit der Produktbänder und der Behälterbänder für jede Charge im Voraus bestimmbar. In der Praxis wird man diese auf der Steuerung abspeichern und nach Bedarf dort abrufen.
Die Einzelprodukte werden auf dem sie heranführenden Produktband an der diesem Produktband zugehörigen Zählposition gezählt. Bei unterschiedlich schnell bewegten Produktbändern werden die Einzelprodukte an unterschiedlichen Zählpositionen gezählt. Einzelprodukte auf schnelleren Produktbändern werden am weitesten hinten gezählt. Einzelprodukte auf langsameren Produktbändern entsprechend weiter vorne.
Dabei kann auch der Fall eintreten, dass die Produkte im Umsetzbereich selber gezählt werden, wenn mindestens ein Produktband langsamer bewegt wird als alle Behälteränder. Dort ist zu berücksichtigen, dass ein Teil der Einzelprodukte bereits in Behälter umgesetzt werden konnte.
Die Zählung der Einzelprodukte kann auf unterschiedliche Art erfolgen. Beispielsweise durch optische Aufnahmevorrichtungen, durch Wägeeinheiten, welche die Produktanwesenheit prüfen oder durch rechnerisches Fortschreiben von Produktionsdaten. Wenn die Relativgeschwindigkeiten aller Produktbänder und aller Behälterbänder bekannt sind, dann ist es denkbar, zur Zählung der Einzelprodukte eine quer über die gesamte Breite aller Produktbänder abtastende Zählvorrichtung vorzusehen, deren Anordnung sich aus derjenigen Relativgeschwindigkeit bestimmt, welche die am weitesten nach hinten versetzte Anordnung der Zählvorrichtung auf dem am schnellsten bewegten Produktband erfordert. Alle anderen Kombinationen der Produktbandgeschwindigkeiten und der Behälterbandgeschwindigkeiten können dann durch rechnerisches Fortschreiben ermittelt werden.
Zur Bestimmung des Zeitpunktes der Einsteuerung der Behälter wird bevorzugt - vor allem wenn mehrere Behälterbänder vorhanden sind - für jedes Behälterband auf dem am langsamsten bewegten Behälterband eine virtuelle Einsteuerposition bestimmt. Diese virtuelle Einsteuerposition bestimmt die Einsteuerung eines freigegebenen Behälters auf das dieser virtuellen Einsteuerposition zugehörige Behälterband derart, dass dieser Behälter zeitgleich den Auslauf aus dem Umsetzbereich erreicht, wie ein auf dem am langsamsten bewegten Behälterband eingesteuerter Behälter. Wesentlich ist also auch hier, dass die Behälter optimiert auf den gleichzeitigen Auslauf aus dem Umsetzbereich eingesteuert werden. Diese virtuellen Einsteuerpositionen werden ebenfalls aufgrund der konstanten Relativgeschwindigkeit der Produktbänder und der Behälterbänder für jede Charge bestimmt. Zusätzlich wird man bei der Bestimmung der virtuellen Einsteuerposition berücksichtigen, ob die Behälter beispielsweise mit einem Abstapler direkt am Einlauf des Umsetzbereiches oder mit einer Tiefziehmaschine zurückversetzt gegenüber dem Einlauf des Umsetzbereiches oder im Umsetzbereich selber zugeführt werden. In der Praxis wird man diese virtuellen Einsteuerpositionen als Bestandteil der sogenannten Rezepte auf der Steuerung abspeichern.

Die Freigabe zur Einsteuerung eines nächsten zu befüllenden Behälters auf das zugehörige Behälterband erfolgt, wie in **Anspruch** 3 beschrieben, wenn an den Zählpositionen diejenige Anzahl Einzelprodukte festgestellt wurde, welche für die vollständige Befüllung eines Behälters relativ zu der Zählposition des am schnellsten bewegten Produktbandes erwartungsgemäss noch benötigt wird. Bei langsam bewegten Behälterbändern ist dazu meist die eigentliche Füllanzahl der zu befüllenden Behälter freigabebestimmend. Bei schnell bewegten Behälterbändern dagegen ist die allenfalls bereits erfolgte Teilbefüllung mitzuberücksichtigen.

Die Freigabe zur Einsteuerung bewirkt nicht zwingend eine Einsteuerung eines Behälters. Die Freigabe zur Einsteuerung bewirkt, dass auf dem am langsamsten bewegten Behälterband durch rechnerisches Fortschreiben des Bandvorschubs laufend geprüft wird, wann dieses die virtuelle Einsteuerposition des dem freigegebenen Behälters zugehörigen Behälterbandes erreicht hat. Die eigentliche Einsteuerung des nächsten zu befüllenden Behälters erfolgt, wenn das am langsamsten bewegte Behälterband die Einsteuerposition des diesem Behälter zugehörigen Behälterbandes erreicht hat. Damit wird erreicht, dass Behälter welche auf ein schneller laufendes Behälterband freigegeben werden, erst dann eingesteuert werden, das heisst auf dem Behälterband vorwärts bewegt werden, wenn sichergestellt ist, dass diese zeitgleich den Auslauf aus dem Umsetzbereich erreichen, wie wenn diese auf dem langsamsten Behälterband eingesteuert worden wären.

In einer weiteren vorteilhaften Ausführung des Verfahrens, wie in **Anspruch 4** beschrieben, erfolgt für jedes herangeführte Einzelprodukt eine Merkmalsbestimmung bezüglich Sorte, Gewicht, Grösse, Farbe oder eines anderen Merkmales. Diese Merkmale jedes Einzelproduktes bestimmen die Zuordnung der Einzelprodukte bei der Umsetzung im Umsetzbereich zu einem auf einem Behälterband herantransportierten Behälter.
Dadurch können die Einzelprodukte in definiert einem Merkmal zugeordnete Positionen umgesetzt werden. Es ist aber auch möglich, gewichtsbestimmte Behälter zu bilden. Das erfolgt durch die Kombination von ungleichgewichtigen Einzelprodukten und entsprechend der Anforderungen an das Gesamtgewicht und an die Stückzahl eines solchen gewichtsbestimmten Behälters.

Gerade bei Lebensmittelprodukten weichen diese im Gewicht und in der Grösse oft deutlich voreinander ab. Es kann daher erforderlich sein, dass, wie in **Anpruch 5** beschrieben, zusätzlich eine Bestimmung der Häufigkeitsverteilung des gemessenen Merkmals, beispielsweise des Gewichts jedes Einzelproduktes, erfolgt. Diese Häufigkeitsverteilung bestimmt dann die Freigabe eines nächsten zu befüllenden Behälters.
Wenn nur ein durch das Zielgewicht und die darin enthaltene Anzahl von Einzelprodukten bestimmter Behälter im Umsetzbereich gebildet werden kann und wenn das mittlere Gewicht der Einzelprodukte nach unten oder nach oben gegenüber dem mittleren erforderlichen Gewicht abweicht, dann darf der nächste zu befüllende Behälter jeweils nur freigegeben werden, wenn ausreichend Einzelprodukte mit mittlerem erforderlichen Gewicht dem Umsetzbereich zugeführt werden. Es kann dann erforderlich sein, dass zu schwere oder zu leichte Einzelprodukte nicht umgesetzt werden können. Es kann aber auch sein, dass unterschiedliche Behälter zugeführt werden können, beispielsweise mittels zwei hintereinander angeordneter Abstapler, und dass entsprechend der Häufigkeitsverteilung der jeweilige Behälter zugeführt wird.

Besonders vorteilhaft ist es, wenn, wie in **Anspruch 6** beschrieben, die Heranführung der Behälter auf mindestens zwei Behälterbändern erfolgt. Die Freigabe eines nächsten zu befüllenden Behälters auf das jeweilige Behälterband wird dann aufgrund der Häufigkeitsverteilung bestimmt.
Dabei kann es durchaus sein, dass die Behälterbänder mit gleicher Geschwindigkeit betrieben werden und die Streuung der Häufigkeitsverteilung gezielt kompensiert wird. Wenn beispielsweise auf einem Behälterband mit einem nach der Befüllung mit vier Einzelprodukten angestrebten Zielgewicht von 500g und auf dem anderen Behälterband Behälter mit einem nach der Befüllung mit zwei Einzelprodukten angestrebten Zielgewicht von 300g herangeführt werden, dann ist es entsprechend möglich, bei einem mittleren Gewicht der Einzelprodukte, welches zwischen 125g und 150g schwankt, alle Einzelprodukte umzusetzen. Wenn das mittlere Gewicht der zugeführten Einzelprodukte nach oben abweicht werden mehr Behälter für die Befüllung mit 300g zugeführt und umgekehrt werden mehr Behälter zu 500g zugeführt, wenn das mittlere Gewicht nach unten abweicht. Es kann aber auch sein, dass sich die Anzahl der in Behälter umgesetzten Einzelprodukte von einem Behälterband zum anderen Behälterband unterscheidet und dass das Zielgewicht identisch ist.

Eine solche Optimierung der Umsetzung der Einzelprodukte erfordert entsprechend, dass, wie in **Anspruch 7** beschrieben, die Häufigkeitsverteilung die Umsetzung der Einzelprodukte in die Behälter bestimmt und dass die Umsetzung in Bezug auf ein anderes Merkmal optimiert erfolgt.
Wenn beispielsweise Einzelprodukte mit einer grossen Streuung des Einzelgewichtes herangeführt werden und die Umsetzung im Hinblick auf ein bestimmtes Gesamtgewicht der Behälter erfolgen soll, so ist anzustreben, dass diese Streuung im Umsetzbereich kontinuierlich reduziert wird, damit alle Einzelprodukte vor Erreichen des Auslaufs aus dem Umsetzbereich umgesetzt werden können. Dazu ist es erforderlich, dass die in Laufrichtung der Behälter ersten Einlegeroboter bevorzugt Einzelprodukte mit hohem und niedrigem Einzelgewicht umsetzen. Dadurch kann gegen Ende des Umsetzbereiches jeder Behälter mit Einzelprodukten mit einem mittleren Gewicht vollständig befüllt werden.

Ein wesentliches Effizienzmerkmal einer Roboterstrasse ist die möglichst vollständige Umsetzung der Einzelprodukte in möglichst vollständig befüllte Behälter. Dazu wird, wie in **Anspruch 8** beschrieben, für jeden, von einem Behälterband durchlaufenen Teilabschnitt des Umsetzbereiches ein Sollfüllstand der Behälter bestimmt. Dieser wird in Laufrichtung der Behälter im Umsetzbereich ansteigend festgelegt und entspricht im jeweiligen Teilabschnitt dem Quotienten aus der Länge der bereits durchlaufenen Teilabschnitte relativ zur Gesamtlänge des Umsetzbereiches. Während der Umsetzung der Einzelprodukte werden in jedem Teilabschnitt, in welchem die Befüllung der Behälter bereits den Sollfüllstand erreicht hat, keine Einzelprodukte mehr in Behälter umgesetzt.
Dadurch ist sichergestellt, dass die Einzelprodukte nicht zu früh in Behälter umgesetzt werden. Das ist erforderlich, damit trotz unterschiedlicher Geschwindigkeit der Produkt- und Behälterbänder vor dem Auslauf aus dem Umsetzbereich noch eine leere Position in einem Behälter für noch nicht umgesetzte Einzelprodukte vorgefunden wird. Dadurch ist weiter sichergestellt, dass die Zuführung der Behälter, die Umsetzung der unregelmässig herangeführten Einzelprodukte und die Optimierung im Hinblick auf ein Merkmal der befüllten Behälter weitgehend entkoppelt werden kann und dass die Umsetzung von Einzelprodukten in jedem Teilabschnitt des Umsetzbereiches gezielt auf diese Optimierung ausgelegt werden kann.

Diese Kaskadierung erfordert, dass die Einlegeroboter möglichst gleichmässig entlang dem Umsetzbereich verteilt sind, da die Länge des Arbeitsbereiches jedes Einlegeroboters nicht bestimmend ist für den Sollfüllstand an seiner Position.

Vorteilhafterweise wird, wie in **Anspruch 9** beschrieben, zusätzlich für jede Sorte von Einzelprodukten aufgrund ihrer maximal herangeführten Anzahl oder aufgrund anderer leistungsbestimmender Eigenschaften im Voraus für jeden Einlegeroboter eine optimale Umsetzleistung bestimmt. Im eigentlichen Umsetzbetrieb wird die Umsetzleistung aufgrund der sich gegenwärtig im Arbeitsbereich jedes Einlegeroboter befindenden Einzelprodukte und aufgrund des erreichten Füllstandes der gegenwärtig sich im Arbeitsbereich jedes Einlegeroboter befindenden Behälter kontinuierlich gegenüber der optimalen Umsetzleistung so angepasst, dass die Behälter bei Verlassen des Arbeitsbereiches ihren Sollfüllstand erreichen.
Dadurch wird erreicht, dass auch bei Ausfall eines Einlegeroboters eine möglichst vollständige Befüllung der Behälter gewährleistet werden kann. Weiter wird dadurch erreicht, dass die relativ zueinander konstanten Geschwindigkeiten der Transportvorrichtungen nicht angepasst werden müssen. Schliesslich wird dadurch erreicht, dass beim Anfahren der Roboterstrasse nach einem Chargenwechsel die Umsetzung der Einzelprodukte möglichst rasch den angestrebten ansteigenden Füllstand der Behälter mit Einzelprodukten erreicht.

Weiterhin bevorzugt kann, wie in **Anspruch 10** beschrieben, auch die Geschwindigkeit der Produktbänder und der Behälterbänder unter Beibehaltung der konstanten Relativgeschwindigkeit reduziert werden, wenn der Sollfüllstand in einem Teilabschnitt soweit unterschritten wird, dass die Leistung der Einlegeroboter in den verbleibenden Teilabschnitten nicht ausreicht, um die Behälter vollständig zu befüllen.
Das erweist sich auch dann als vorteilhaft, wenn die Anzahl der zugeführten Einzelprodukte vorbestimmt werden kann. Dort kann bei Ausfall eines oder mehreren Einlegeroboters die Umsetzleistung der Anlage soweit reduziert werden, dass die Leistung der verbleibenden Einlegeroboter ausreicht, um alle dem Umsetzbereich zugeführten Einzelprodukte umzusetzen. Auch bei Anordnungen bei welchen die Einzelprodukte in mehreren Spuren herangeführt werden und bei welchen die Zuführung der Einzelprodukte nur reihenweise, also quer zur Laufrichtung des Produktbandes, geregelt werden kann, erweist sich eine Reduktion der Geschwindigkeit der Produkt- und Behälterbänder als hilfreich, um die Anlage nach einem Chargenwechsel aufzustarten. In Verbindung mit einer taktweisen Produktion der Einzelprodukte vor der eigentlichen Roboterstrasse ergeben sich zusätzliche Vorteile, wenn die Taktzahl der Produktion während dem Aufstarten angepasst wird.

Eine weitere Verbesserung ergibt sich durch eine zweiteilige Ausführung der Produktbänder. Dadurch kann, wie in **Anspruch 11** beschrieben, die Geschwindigkeit der ersten, stromaufwärts angeordneten Teile der Produktbänder unabhängig von der Geschwindigkeit des jeweiligen zweiten Teils der Produktbänder gesteuert werden. Der zweite, stromabwärts angeordnete Teil der Produktbänder erstreckt sich zumindest über die Länge, welche aufgrund der die Zählung der Einzelprodukte bestimmenden Zählposition erforderlich ist.
Dadurch können die auf dem ersten Teil herangeführten Einzelprodukte auf dem jeweils zweiten Teil der Produktbänder und entsprechend die Behälter auf jedem Behälterband schneller herangeführt und auf die Teilabschnitte der einzelnen Einlegeroboter verteilt werden. Das erweist sich bei eine grosse Anzahl von Einzelprodukten aufnehmenden Behältern als hilfreich, da dort eine schnellere Heranführung der Einzelprodukte und der Behälter nach einem Chargenwechsel für die Erreichung des erwünschten ansteigenden Füllstandes der Behälter im Verlauf des Umsetzbereiches hilfreich ist.

Besonders vorteilhaft ist es, wenn, wie in **Anspruch 12** beschrieben, jeweils auf dem ersten Teil des Produktbandes eine zusätzliche Zählung der Einzelprodukte erfolgt. Diese zusätzliche Zählung wird bei der Bestimmung der Geschwindigkeiten des ersten und des zweiten Teils jedes Produktbandes berücksichtigt. Dabei wird die Relativgeschwindigkeit des zweiten Teils jedes Produktbandes und jedes Behälterbandes konstant beibehalten.
Dadurch wird erreicht, dass die Geschwindigkeit des zweiten Teils jedes Produktbandes und jedes Behälterbandes reduziert werden kann. Eine solche Reduzierung dieser Geschwindigkeiten ist erwünscht, wenn die Anzahl der auf dem/jedem ersten Teil zugeführten Einzelprodukte deutlich unter die üblicherweise herangeführte Anzahl zurückfällt und da so sichergestellt werden kann, dass zwar die Durchlaufzeit der Behälter durch den Umsetzbereich erhöht wird, dass aber die Anzahl der sich im Umsetzbereich befindenden Einzelprodukte konstant gehalten werden kann. Im Falle einer direkten Anbindung der Roboterstrasse an einen Produktionsprozess kann anstelle der zusätzlichen Zählung auch eine Datenübermittlung der Anzahl von diesem Produktionsprozess herangeführten Einzelprodukte erfolgen.

Zusätzlich hilfreich ist, wenn, wie in **Anspruch 13** beschrieben, der zweite Teil jedes Produktbandes und jedes Behälterband vorübergehend gestoppt werden, wenn bei der jeweils zusätzlichen Zählung der Einzelprodukte auf dem ersten Teil jedes Produktbandes keine solchen mehr herangeführt werden oder wenn diese vorübergehend auf dem ersten Teil jedes Produktbandes angestaut werden.
Dadurch wird erreicht, dass im Umsetzbereich die in Transportrichtung der Produkte und Behälter abnehmende Dichte der herangeführten und umzusetzenden Einzelprodukte und der zunehmende Füllstand der teilbefüllten Behälter auch bei einer Lücke oder einem Unterbruch in der Produktion von Einzelprodukten aufrecht erhalten werden kann. Bei häufigen Unterbrüchen in der Heranführung von Einzelprodukten ist anzustreben, dass jedes Produktband und jedes Behälterband im Umsetzbereich gestoppt werden kann, da dadurch die Gesamteffizienz einer im Gleichstrom betriebenen Roboterstrasse deutlich erhöht werden kann.

Weiterhin kann, wie in **Anspruchen 14** beschrieben, die Zählung der Einzelprodukte für die Steuerung der Geschwindigkeit der Produktbänder und der Behälterbänder mitberücksichtigt werden. Wenn die Zählung der Einzelprodukte unmittelbar über dem Einlauf des Produktbandes, erfolgt, dann kann auch diese Zählung anstelle der zusätzlichen Zählung für die Steuerung der Bandgeschwindigkeiten berücksichtigt werden. Es ist dann aber unbedingt zu beachten, dass zwischen dem eigentlichen Ort der Zählung - hier der Einlauf des Produktbandes - und der effektiv verfahrensbestimmenden Zählposition - immer diejenige Stelle, welche sich gemäss Anspruch 1 aufgrund der Relativgeschwindigkeit des schnellsten Produktbandes und des langsamsten Behälterbandes bestimmt - unterschieden wird. Der eigentliche Ort der Zählung entspricht der Position, an welcher die Zähleinrichtung gegenwärtig positioniert ist oder er entspricht der Position an welcher die Anzahl der an dieser Position herangeführten Einzelprodukte als Datenstrom an den oder die Steuerungsrechner der Roboterstrasse übermittelt werden. Die prozessbestimmende Zählposition entspricht der Position, an welcher durch rechnerisches Fortschreiben der, allenfalls bereits umgesetzten, Einzelprodukte die Anzahl der vorbeigeführten Einzelprodukte bestimmt wird, um daraus die Freigabe zur Einsteuerung des nächsten zu befüllenden Behälters zu steuern. Durch eine auf dem Steuerungsrechner oder den Steuerungsrechnern realisierte gerechnete Verschiebung der prozessbestimmenden Zählpositionen der Roboterstrasse für jede Sorte von Einzelprodukten kann die eigentliche Zähleinrichtung ortsfest montiert bleiben und es wird nur die prozessbestimmende Zählposition jeweils rechnerisch verschoben. Das erweist sich bei Roboterstrassen, auf welchen unterschiedliche Sorten von Einzelprodukten oder unterschiedliche Behältergrössen verarbeitet werden, als hilfreich, da dort für jede Sorte von Einzelprodukten und Behältern jeweils je Produktband eine prozessbestimmende Zählposition vorgegeben werden kann und keine Bildaufnahmevorrichtungen oder Zähleinrichtungen verschoben werden müssen.

Weitere Einsatzmöglichkeiten entstehen, wie in **Anspruch 15** beschrieben, durch eine taktweise Bewegung wenigstens eines Produktbandes oder eines Behälterbandes. Jedes Produktband und jedes Behälterband werden dabei mit taktweise relativ zueinander konstanten Geschwindigkeiten bewegt.
Durch eine taktweise Bewegung des Behälterbandes kann erreicht werden, dass auch intermittierend arbeitende Füllaggregate im Bereich dieses Behälterbandes oder quer zur Bandrichtung laufende Applikatoren oder Etikettierer angeordnet werden können. In einer besonders vorteilhaften Ausführung erfolgt die Heranführung der Behälter direkt durch eine taktweise arbeitende Verpackungsmaschine, insbesondere durch eine Tiefziehmaschine mit taktweiser Formung, Befüllung und Schneidung. Damit die konstante Relativgeschwindigkeit der Produkt- und Behälterbänder aufrecht erhalten wird, muss entsprechend jedes Produktband bei jeder taktweisen Bewegung des Behälterbandes, insbesondere bei jedem Abzug einer intermittierend arbeitenden Verpackungsmaschine, um diejenige Länge vorwärtsbewegt werden, welche der um die Relativgeschwindigkeit korrigierten Abzugslänge, also der Länge des Vorschubs der Verpackungsmaschine zwischen zwei Takten, entspricht.
Taktweise bewegte Produktbänder werden häufig im Zusammenhang mit aseptischer Flüssigkeitsabfüllung eingesetzt. Auch die im one-shot Verfahren oder auf Giessplatten hergestellten Pralinen werden taktweise herangeführt.

Die Zählung der Einzelprodukte an der Zählposition auf dem sie heranführenden Produktband kann, wie in **Anspruch 16** beschrieben, durch rechnerisches Fortschreiben von stromaufwärts ermittelter Zählinformation ermittelt werden. Dazu kann einerseits die der jeweiligen Zählposition vorgelagerte Produktionsinformation oder eine der jeweiligen Zählposition vorgelagerte Zählung genutzt werden.
Soweit eigentliche Zählvorrichtungen genutzt werden, kann es sich um eine Kameras, Lichttaster, Näherungsensoren, 3D Bildverarbeitungssysteme, oder auch um Wägeeinheiten handeln. Die Zählvorrichtung kann sich auch quer über mehrere Produktbänder erstrecken, beispielsweise als Zeilenkamera, und die Information rechnerisch auf die einzelnen Produktbänder fortgeschrieben werden. Anstelle von Zählvorrichtungen kann auch ein Datenbus zum vorgelagerten Produktionsprozess der Einzelprodukte oder zu den vor- und nachgelagerten Steuerungen vorhanden sein.
Mittels der Zählvorrichtung oder der Produktionsdatenübermittlung kann allenfalls auch für jedes herangeführte Einzelprodukt eine Merkmalsbestimmung bezüglich Sorte, Gewicht, Grösse, Farbe oder eines anderen Merkmales erfolgen.

Im Betrieb erweist es sich weiterhin als vorteilhaft, wenn, wie in **Anspruch 17** beschrieben, bei der Abführung eines Behälters aus dem Umsetzbereich der Roboterstrasse gleichzeitig ein diesem Behälter zugehöriger Datenwert, welcher den einzelnen Merkmalen oder einem aus diesen einzelnen Merkmalen ermittelten Wert der im Behälter eingesetzten Einzelprodukte entspricht, übertragen wird.
Ein so übertragener Datenwert kann unterschiedlich genutzt werden. Beispielsweise kann das Merkmal jedes in einem Behälter enthaltenen Einzelproduktes zu Rückverfolgbarkeitszwecken abgespeichert werden. Wenn der Behälter ein bestimmtes Zielgewicht erreichen soll, so kann dieses von der Roboterstrasse als Datenwert übermittelte Zielgewicht zur Kontrollmessung und zur laufenden Korrektur innerhalb der Roboterstrasse verwendet werden. Schliesslich kann der Datenwert auch direkt zur Beschriftung und Etikettierung eines Behälters verwendet werden.

Die Erfindung betrifft ausserdem eine Roboterstrasse zum chargenweisen Umsetzen von mindestens einer Sorte von Einzelprodukten in mindestens eine Sorte eine bestimmte Anzahl von Einzelprodukten aufnehmende Behälter. Die Roboterstrasse umfasst mindestens zwei Einlegeroboter, um Einzelprodukte in einem Umsetzbereich der Roboterstrasse einzeln zu ergreifen und in die Behälter umzusetzen. Ausserdem weist die Roboterstrasse mindestens ein Produktband, auf welchem die Einzelprodukte heran transportierbar sind und mindestens ein Behälterband, auf welchem die Behälter im Gleichlauf mit den Einzelbehältern heran transportierbar sind auf.

Jedes Produktband und jedes Behälterband ist, insbesondere je Charge, mit relativ zueinander konstanten Geschwindigkeiten bewegbar.

Das oder jedes Produktband weist eine Zählvorrichtung auf, deren Position derart bestimmt ist, dass ein an der Position der Zählvorrichtung gezähltes Einzelprodukt zeitgleich den Auslauf aus dem Umsetzbereich der Roboterstrasse erreicht wie ein gleichzeitig auf dem Behälterband oder auf dem am langsamsten bewegten Behälterband in den Einlauf des Umsetzbereiches der Roboterstrasse eingesteuerter Behälter. Durch Anpassung der Zählweise ist es auch denkbar, die Position der Zählvorrichtung an einer anderen (gegen die Laufrichtung weiter zurückliegende) Stelle zu wählen und rechnerisch die Zählvorrichtung so zu betreiben, dass das zeitgleiche Erreichen von Einzelprodukt und Behälter trotzdem in der vorstehend beschriebenen Weise erfolgt.

### Zeichnungen und Abbildungen

Im Folgenden wird der Erfindungsgegenstand anhand eines bevorzugten Ausführungsbeispiels, welches in den beiliegenden Zeichnungen dargestellt ist, erläutert.

Es zeigen:
- Figur 1:: eine Aufsicht auf eine Roboterstrasse im Gleichstrombetrieb gemäss dem Stand der Technik.
- Figur 2:: eine Aufsicht auf ein erstes erfindungsgemässes Ausführungsbeispiel einer Roboterstrasse im Gleichstrombetrieb mit grossen Behältern.
- Figur 3:: eine Aufsicht auf ein zweites erfindungsgemässes Ausführungsbeispiel einer Roboterstrasse im Gleichstrombetrieb mit kleinen Behältern.
- Figur 4:: eine Aufsicht auf eine Alternative des zweiten erfindungsgemässen Ausführungsbeispiels einer Roboterstrasse im Gleichstrombetrieb wie in Figur 2 gezeigt.
- Figur 5:: eine Aufsicht auf ein drittes erfindungsgemässes Ausführungsbeispiel einer Roboterstrasse im Gleichstrombetrieb mit mehreren Produktbändern, mehreren Behälterbändern oder Transportketten und unterschiedlichen Behältern.

### Wege zur Ausführung der Erfindung

Eine Ausführungsform gemäss der Erfindung ist im Folgenden anhand der Figuren näher beschrieben:

In der Figur 1 ist in der Aufsicht eine aus dem Stand der Technik bekannte Roboterstrasse 1 dargestellt, bei der in Laufrichtung 17, also von links nach rechts, Einzelprodukte 2, die willkürlich auf einem Produktband 6 angeordnet sind unter Einlegerobotern 4a, 4b, 4c, ... durchlaufen. Dabei erfolgt eine Zählung am Einlauf in einen Umsetzbereich 1b der Roboterstrasse.

Parallel zum Produktband 6 läuft ein Behälterband 7 in einer Laufrichtung 16, auf welchem leere und im weiteren Verlauf teilbefüllte Behälter 3 herangeführt werden. Das Produktband 6 wird mit einem Antrieb 18 und das Behälterband 7 wird mit einem Antrieb 19 angetrieben.

Vor Beginn des Umsetzbereiches des ersten Einlegeroboters 4a werden die Einzelprodukte in einem Zählbereich 1a mittels einer Zähleinrichtung 8 gezählt. Die Zählvorrichtung 8 ist mit Steuerungen 11a, 11b, 11c der Einlegeroboter verbunden. In der Praxis können diese Steuerungen auch durch eine einzelne zentrale Steuerung, welche einen Rechner umfasst, realisiert sein.

Mit einer Behälterzuführung 12, beispielsweise einem Behälterabstapler, werden leere Behälter zugeführt und am Einlauf des Behälterbands 7 an dieses übergeben. Um die Anzahl und den Zeitpunkt der Behälterzuführung zu steuern ist auch die Behälterzuführung 12 mit den einzelnen Steuerungen 11a, 11b, 11c (oder einer einzelnen Steuerung) verbunden. Soweit die Behälter bereits auf einem Behälterband zugeführt werden, kann anstelle der Behälterzuführung 12 an dieser Position ein quer über das Behälterband 7 verlaufender Stopper vorgesehen sein, welcher wiederum mit der Steuerung 11 oder den einzelnen Steuerungen 11a, 11b, 11c zu verbinden ist.

Der nächste leere, allenfalls angestaute, Behälter 3 wird dabei immer dann freigegeben, sobald unter der Zähleinrichtung 8 eine solche Anzahl von Einzelprodukten 2 auf dem Produktband 6 hindurchgelaufen sind, wie es der Füllanzahl eines Behälter 3 entspricht.

Damit nun dieser nächste mit Einzelprodukten 2 zu befüllende Behälter nach der Freigabe in etwa parallel zu den für ihn bestimmten Produkten 2 läuft, muss der Abstand zwischen den einzelnen Behältern, welche eine grössere Füllanzahl beinhalten, grösser gewählt werden, damit die Geschwindigkeit des Behälterbandes soweit erhöht werden kann, dass das Produktband und das Behälterband in etwa mit der gleichen Geschwindigkeit bewegt werden. Eine solche Erhöhung des Abstandes ist meist nicht erwünscht. Sollen etwa aus merkmalsbestimmten, beispielsweise ungleichgewichtigen, Einzelprodukten 2 möglichst merkmalsbestimmte, beispielsweise gleichgewichtige, Behälter 3 gebildet werden, so will man dort die grösstmögliche Verteilung der Merkmale, in diesem Beispiel die Einzelgewichte, der Einzelprodukte 2 nutzen und entsprechend sollten die Behälter 3 nicht zu schnell durch den Umsetzbereich 1b geführt werden.

Entsprechend ist in Figur 2 eine Aufsicht auf eine erfindungsgemässe Roboterstrasse 1 gezeigt. Wiederum laufen die willkürlich auf einem Produktband 6 angeordneten Einzelprodukte 2 in Laufrichtung 17, also von links nach rechts, unter den Einlegerobotern 4a, 4b, 4c, ... durch. Die Behälter werden in gleichmässigem Abstand mittels eines Förderbands oder mittels einer Transportkette oder Tiefziehmaschine herangeführt. Der Abstand der Behälter ist im Unterschied zu Figur 1 soweit verkleinert, dass doppelt so viele Behälter auf dem Behälterband 7 angeordnet sind. Es ist eine Zähleinrichtung 8 gezeigt, welche vor dem Umsetzbereich 1b angeordnet ist.

Parallel zum Produktband 6 läuft ein Behälterband 7, auf welchem leere und im weiteren Verlauf teilbefüllte Behälter 3 herangeführt werden. Anders als in Figur 1 gezeigt, befinden sich in Figur 2 etwa doppelt so viele Behälter im Umsetzbereich 1b der Roboterstrasse.

Damit nun aber die Geschwindigkeit des Behälterbandes 7 soweit reduziert werden kann, dass alle Positionen der Behälter 3 durch die Einlegeroboter 4a, 4b, 4c, ... belegt werden können, ist es erforderlich, dass die Zählung der herangeführten Einzelprodukte 2 bereits vor Erreichen des Umsetzbereiches 1b erfolgt, damit immer dann ein leerer Behälter von der Behälterzuführung 12 eingesteuert wird, sobald unter der Zähleinrichtung 8 an der Zählposition eine solche Anzahl von Einzelprodukten 2 auf dem Produktband 6 hindurchgelaufen sind, wie es der Füllanzahl eines Behälters 3 entspricht, welcher den Auslauf aus dem Umsetzbereich 1b zeitgleich mit der Position auf dem Produktband 6 erreicht, an welcher mittels der Zähleinrichtung 8 die Einzelprodukte 2 gezählt werden. In Figur 2 wird davon ausgegangen, dass sich das Behälterband 7 mit halber Geschwindigkeit relativ zur Geschwindigkeit des Produktbandes 6 bewegt. Entsprechend entspricht die Länge des Zählbereiches 1a etwa der Länge des Umsetzbereiches 1b. Die Zählvorrichtung 8 ist mit den Steuerungen 11a, 11b, 11c der Einlegeroboter verbunden. In der Praxis können diese Steuerungen auch hier durch eine einzelne zentrale Steuerung 11, welche einen Rechner umfasst, realisiert sein.

In Figur 3 ist eine weitere Aufsicht auf eine erfindungsgemässe Roboterstrasse 1 gezeigt. Wiederum laufen die willkürlich auf einem Produktband 6 angeordneten Einzelprodukte 2 in Laufrichtung 17, also von links nach rechts, unter den Einlegerobotern 4a, 4b, 4c, ... durch. Die Behälter werden in gleichmässigem Abstand mittels eines Förderbands oder mittels einer Transportkette oder Tiefziehmaschine herangeführt. Der Abstand der Behälter ist gegenüber Figur 2 gleich geblieben. Ebenfalls ist die Menge der zugeführten Einzelprodukte gleich geblieben. Die Behälter sind aber deutlich kleiner als in Figur 1 und 2 gezeigt. Es ist eine Zähleinrichtung 8 gezeigt, welche im Umsetzbereich selber angeordnet ist. Die Steuerung der Roboterstrasse 1 erfolgt hier mit einer einzigen Steuerung 11.

Parallel zum Produktband 6 läuft ein Behälterband 7, auf welchem leere und im weiteren Verlauf teilbefüllte Behälter 3 herangeführt werden. Dabei nehmen die Behälter 3 in Figur 3 vier Mal weniger Füllpositionen auf als die Behälter 3 in Figur 2. Auf dem Behälterband 7 befinden sich in Figur 3 gleich viele Behälter wie in Figur 2. Damit alle Einzelprodukte 2 in Behälter 3 umgesetzt werden können, muss das Behälterband 7 etwa doppelt so schnell wie das Produktband 6 bewegt werden.

Damit nun aber die Geschwindigkeit des Behälterbandes 7 soweit erhöht werden kann, dass alle Positionen der Behälter 3 durch die Einlegeroboter 4a, 4b, 4c, ... belegt werden können, ist es erforderlich, dass die Zählung der herangeführten Einzelprodukte 2 im Umsetzbereich 1b selber erfolgt, damit immer dann ein leerer Behälter 3 eingesteuert wird, sobald unter der Zähleinrichtung 8 eine solche Anzahl von Einzelprodukten 2 auf dem Produktband 6 hindurchgelaufen sind, wie es der an der Position der Zähleinrichtung 8 erwartungsgemäss für die vollständige Befüllung eines Behälters 3 noch benötigten Anzahl von Einzelprodukten 2 entspricht, welcher Behälter 3 den Auslauf aus dem Umsetzbereich 1b zeitgleich mit der Position auf dem Produktband 6 erreicht, an welcher mittels der Zähleinrichtung 8 die Einzelprodukte 2 gezählt werden. Entsprechend entspricht die Länge des Zählbereiches 1a etwa der halben Länge des Umsetzbereiches 1b.

Die an der Position der Zähleinrichtung 8 erwartungsgemäss für die vollständige Befüllung eines Behälters 3 noch benötigte Anzahl von Einzelprodukten 2 kann auf unterschiedliche Art bestimmt werden. Einerseits können die bereits in Behälter 3 umgesetzten Einzelprodukte 2 von der Steuerung 11 im ganzen Umsetzbereich fortgeschrieben werden. Als wesentlich vorteilhafter erweist sich aber eine kaskadierte Befüllung der Behälter 3 welche ermöglicht, dass die Zählung der Einzelprodukte 2 und die Freigabe eines nächsten zu befüllenden Behälters 3 auch bei einer Zählung innerhalb des Umsetzbereiches 1b selber ohne aufwendige Berechnungen erfolgen kann.

Durch den Einsatz einer kaskadierten Befüllung im Gleichstrom kann die Umsetzleistung jedes einzelnen Einlegeroboters 4a, 4b ,4c, ... in einer Roboterstrasse 1 derart ausgelegt werden, dass unabhängig von der Anzahl der herangeführten Einzelprodukte 2 ein Anstieg der Befüllung der Behälter 3 in Laufrichtung 16 des Behälterbandes 7 gewährleistet ist. Die Befüllung der Behälter 3 wird dann so realisiert, dass der Anstieg der Füllstände der Behälter 3 im Umsetzbereich 1b der Roboterstrasse 1 durch jeden Einlegeroboter 4a, 4b, 4c, ... selbständig und möglichst genau aufrechterhalten wird. Entsprechend wird für jede Sorte von Einzelprodukten 2 und für jeden zugehörigen Behälter 3 ein Sollfüllstand ermittelt, welcher im Arbeitsbereich des jeweiligen Einlegeroboters 4a, 4b, 4c, ... erreicht werden soll. Sobald dieser Sollfüllstand von einem Einlegeroboter für einen Behälter 3 in seinem Arbeitsbereich erreicht wird, unterbricht dieser Einlegeroboter die weitere Befüllung dieses Behälters 3, obwohl allenfalls weitere Einzelprodukte 2 in seinem Arbeitsbereich verfügbar sind.

Die Einlegeroboter 4a, 4b, 4c, ... sind in der Aufsicht als Deltaroboter skizziert. Es kann sich dabei aber auch um andere schnelle Einlegeroboter, wie Picker, SCARA oder vergleichbare parallele oder serielle Kinematiken handeln.

Diese Einlegeroboter 4a, 4b, 4c, ... sind jeweils mit einer Greifvorrichtung, beispielsweise einem Sauger, ausgerüstet, der - nach Ansteuerung einer definierten Position in der horizontalen Ebene durch die Steuerung 11 - sich auf ein dort befindliches Einzelprodukt 2 absenkt, dieses dann hochhebt und nach Drehung um eine senkrechte Achse entsprechend der gewünschten, richtigen Orientierung in den Behälter 3 absenkt.

Damit die Greifer der Einlegeroboter 4a, 4b, 4c, ... die einzelnen Positionen auf dem sich ständig bewegenden Produktband 6, die angefahren werden müssen, kennen, wird mittels einer den Einlegerobotern 4a, 4b, 4c, ... zugeordneten Kamera 9a, 9b, 9c beim Durchlaufen der Einzelprodukte 2 unter der jeweiligen Kamera 9a, 9b, 9c jede Position, an welcher sich ein Einzelprodukt 2 befindet, registriert, sowie die Drehlage und allenfalls weitere Merkmale wie Gewicht oder Farbe des Einzelproduktes 2 ermittelt, und in der Steuerung 11 gespeichert sowie unter Berücksichtigung der Bandgeschwindigkeit, die in der Praxis nicht immer konstant ist, weitergerechnet.

Weiterhin wird von der Steuerung 11 jedes am Produktband 6 bereits abgenommene Einzelprodukt 2 ebenfalls berücksichtigt, so dass die jeweils noch vorhandenen und umzusetzenden Einzelprodukte 2 von den nachfolgenden Einlegeroboterbewegungen des Einlegeroboter 4a bzw. den nachfolgenden Einlegerobotern 4b, 4c, ... umgesetzt werden können.

In einer bevorzugten Ausführungsform werden die Zähleinrichtung 8 und die Kameras 9a, 9b, 9c in einer einzigen, vor dem Umsetzbereich 1b angeordneten Kamera zusammengefasst, welche gleichzeitig als Zähleinrichtung 8 und als Kamera 9a, 9b, 9c zur Positions-, Drehlage- und allenfalls Merkmalsbestimmung der Einzelprodukte 2 dient. Unter Berücksichtigung der vom Antrieb 18 des Produktbandes 6 übermittelten Produktbandgeschwindigkeit kann die Position der Zählung 1a der Einzelprodukte 2 dann rechnerisch an die Stelle geschoben werden, welche sich aus der Relativgeschwindigkeit des Produktbandes 6 und des Behälterbandes 7 ergibt.

Entsprechend ist es auch möglich die Zähleinrichtung 8 durch eine Datenschnittstelle zum vorgelagerten Produktionsprozess zu ersetzen. Diese Datenschnittstelle übermittelt dann die gegenwärtig aus der Produktion zugeführten Einzelprodukte 2. Die Kamera 9a und allenfalls die weiteren Kameras 9b, 9c, usw. werden dann zur Positions-, Drehlage- und allenfalls zur Merkmalsbestimmung der Einzelprodukte 2 eingesetzt oder werden nicht benötigt.

In Figur 4 ist eine Aufsicht auf eine weitere erfindungsgemässe Roboterstrasse 1 gezeigt. Wiederum laufen die auf einem Produktband 6 angeordneten Einzelprodukte 2 in Laufrichtung 17, also von links nach rechts, unter den Einlegerobotern 4a, 4b, 4c, ... durch. Zusätzlich ist eine Zähleinrichtung und ein unabhängig angetriebenes Ausgleichsband gezeigt, welche unmittelbar vor dem Produktband und der an diesem Produktband angeordneten Zählvorrichtung angeordnet sind. Das Produktband ist zweiteilig ausgeführt und jeder Teil verfügt über eine Zählvorrichtung.

Parallel zum Produktband 6 läuft ein Behälterband 7, auf welchem leere und im weiteren Verlauf teilbefüllte Behälter 3 herangeführt werden.

Anders als in Figur 2 gezeigt, ist hier dem Produktband 6 ein Ausgleichsband 21 vorgelagert. Dieses verfügt über einen eigenen Antrieb 20 und über eine Ausgleichszähleinrichtung 22, deren Erfassungsbereich den Einlaufbereich des Ausgleichsbandes 21 erfasst. Soweit die Ausgleichszähleinrichtung 22 feststellt, dass keine Einzelprodukte 2 herangeführt werden, kann das Ausgleichsband 21 über den Antrieb 20 zum Stillstand gebracht werden, bis wieder Einzelprodukte 2 von der Ausgleichszähleinrichtung 22 festgestellt werden. Auf dem Ausgleichsband ist eine beispielhafte Anordnung 24 von Einzelprodukten 2 gezeigt. So kann es sein, dass vorübergehend keine Produkte angeliefert werden. Dann können das Produktband 6 und das Behälterband 7 zum Stillstand gebracht werden, bis wieder Einzelprodukte am Einlauf des Produktbandes 6 ankommen. Die Anordnung 24 der Einzelprodukte 2 zeigt, dass nach dem Produktionsunterbruch nur drei Spuren mit Einzelprodukten 2 belegt sind. Da aber die Einzelprodukte 2 in Laufrichtung beabstandet sind, kann das Produktband 6 und das Behälterband 7 mit halber Geschwindigkeit betrieben werden, bis wieder alle sechs Spuren mit Einzelprodukten belegt sind, wie in Anordnung 24 ebenfalls gezeigt. Wenn, wie im weiteren Verlauf der Anordnung 24 gezeigt, eine komplette Reihe Einzelproduke 2 fehlt, dann kann das Produktband 6 und das Behälterband 7 kurzzeitig gestoppt werden, um die fehlende Reihe auszugleichen.

Grundsätzlich kann das Ausgleichsband 21 auch mittels einer für den letzten Produktionsschritt der Einzelprodukte erforderlichen Transportvorrichtung realisiert werden. Bei Gebäck und bei Schokolade durchlaufen die Einzelprodukte 2 am Schluss oft einen Kühltunnel. Dort kann am Einlauf des Kühltunnels die Ausgleichszähleinrichtung 22 angeordnet werden. Allerdings kann dann die Geschwindigkeit des Ausgleichsbandes 21 nicht angepasst werden. Bei kettengeführten Geflügelverarbeitungsanlagen ist es ebenfalls denkbar, dass die Ausgleichszählung und allenfalls auch die Merkmalsbestimmung der Einzelprodukte 2 während der eigentlichen Verarbeitung des Geflügels erfolgt und als Datenstrom über einen Datenbus an die Steuerungen 11a, 11b, 11c oder eine einzige Steuerung übertragen wird. Wenn diese Ausgleichszählung oder der Datenstrom entsprechend fortgeschrieben wird und dabei die Geschwindigkeit des Kühlbandes oder der Kettenführung berücksichtigt wird, dann kann die kontinuierliche Anpassung der Geschwindigkeit des Produktbandes 6 und des Behälterbandes 7 aufgrund dieser fortgeschriebenen Einzelproduktzählung erfolgen.

In Figur 5 ist eine Aufsicht auf eine weitere erfindungsgemässe Roboterstrasse 1 gezeigt. Wiederum laufen die auf Einzelprodukte 2 in Laufrichtung 17, also von links nach rechts, unter den Einlegerobotern 4a, 4b, 4c, ... durch. Diese sind aber auf drei Produktbändern 6a, 6b, 6c angeordnet. Es ist für jedes Produktband eine Zähleinrichtung gezeigt.

Parallel zu den drei Produktbändern 6a, 6b, 6c sind drei Behälterbänder 7a, 7b, 7c angeordnet. Auf diese Behälterbänder werden bezogen auf unterschiedliche virtuelle Positionen 12af, 12bf, 12cf unterschiedlich grosse Behälter freigegeben. Sobald diese Behälter virtuell eine entsprechende Einsteuerposition 12a, 12b, 12c am Einlauf zum Umsetzbereich erreicht haben, werden die Behälter physisch eingesteuert. Bei den Freigabepositionen 12af, 12bf, 12cf in Figur 5 handelt es um verfahrensbestimmende Positionen zur Illustration des Verfahrens. Die eigentliche Vorrichtung wird vorsehen, dass an der Einsteuerposition 12a, 12b, 12c drei Behälterabstapler vorgesehen sind und dass diese entsprechend zeitlich verzögert einen Behälter einsteuern. Diese zeitliche Verzögerung entspricht dann der Strecke um welche sich Behälterband zwischen zugehöriger Freigabe- und Einsteuerposition hätte bewegen müssen, wenn die Behälter an der Freigabeposition selber eingesteuert worden wären.

Die drei Produktbänder 6a, 6b, 6c laufen mit unterschiedlichen Geschwindigkeiten. Das schnellste Produktband 6a ist doppelt so schnell wie das am langsamsten bewegte Behälterband 7a. Das langsamste Produktband 6c dagegen wird nur etwa 25% schneller bewegt. Daraus ergeben sich auch die unterschiedlichen Zählpositionen 8a, 8b, 8c.

## Patentansprüche

1. Verfahren zum chargenweisen Umsetzen von mindestens einer Sorte von Einzelprodukten (2) in mindestens eine Sorte eine bestimmte Anzahl von Einzelprodukten (2) aufnehmende Behälter (3) mittels einer, mindestens zwei Einlegerobotern (4a, 4b, 4c) enthaltenden, Roboterstrasse (1), wobei die Einzelprodukte (2) an einem Einlauf der Roboterstrasse unregelmässig herantransportiert werden um diese in einem Umsetzbereich (1b) der Roboterstrasse einzeln zu ergreifen und in Behälter (3) umzusetzen und wobei die Einzelprodukte (2) und die Behälter (3) im Gleichstrom auf mindestens einem Produktband (6; 6a, 6b, 6c) und auf mindestens einem Behälterband (7; 7a, 7b, 7c) herantransportiert werden,
**dadurch gekennzeichnet, dass**
jedes Produktband (6; 6a, 6b, 6c) und jedes Behälterband (7; 7a, 7b, 7c) mit, insbesondere je Charge, relativ zueinander konstanten Geschwindigkeiten bewegt wird, dass
für jedes Produktband (6; 6a, 6b, 6c) eine Zählposition derart bestimmt wird, dass ein an der Zählposition (8a, 8b, 8c) gezähltes und nicht umgesetztes Einzelprodukt (2) zeitgleich den Auslauf aus dem Umsetzbereich (1b) der Roboterstrasse (1) erreicht wie ein gleichzeitig auf dem Behälterband (7) oder auf dem am langsamsten bewegten Behälterband (7a, 7b, 7c) in den Einlauf des Umsetzbereiches (1b) der Roboterstrasse eingesteuerter Behälter (3), und dass
die Einzelprodukte auf dem sie heranführenden Produktband (6; 6a, 6b, 6c) an der diesem Produktband (6; 6a, 6b, 6c) zugehörigen Zählposition (8a, 8b, 8c) gezählt werden.

2. Verfahren nach Anspruch 1, **dadurch gekennzeichnet, dass** für jedes Behälterband (7a, 7b, 7c) eine virtuelle Einsteuerposition (12af, 12bf, 12cf) bestimmt wird, welche virtuelle Einsteuerposition (12af, 12bf, 12cf) den Zeitpunkt der Einsteuerung eines freigegebenen Behälters (3) auf das dieser virtuellen Einsteuerposition (12af, 12bf, 12cf) zugehörige Behälterband (7a, 7b, 7c) bestimmt, derart dass dieser Behälter (3) gleichzeitig den Auslauf aus dem Umsetzbereich (1b) erreicht, wie ein auf dem am langsamsten bewegten Behälterband (7a) direkt in den Einlauf des Umsetzbereiches (1b) eingesteuerter Behälter (3).

3. Verfahren nach einem der Ansprüche 1 oder 2, **dadurch gekennzeichnet, dass** die Freigabe zur Einsteuerung eines nächsten zu befüllenden Behälters (3) auf das zugehörige Behälterband (7; 7a, 7b, 7c) erfolgt, wenn an den Zählpositionen diejenige Anzahl Einzelprodukte (2) festgestellt wurde, welche für die vollständige Befüllung eines Behälters (3) an der Zählposition des am schnellsten bewegten Produktbandes, (6a) erwartungsgemäss noch benötigt wird und dass die Einsteuerung dieses nächsten zu befüllenden Behälters (3) auf das diesem Behälter zugehörige Behälterband erfolgt, wenn das am langsamsten bewegte Behälterband (7a) die virtuelle Einsteuerposition (12af, 12bf, 12cf) des diesem Behälter (3) zugehörigen Behälterbandes erreicht.

4. Verfahren nach einem der vorhergehenden Ansprüche, **dadurch gekennzeichnet, dass** zusätzlich eine Merkmalsbestimmung bezüglich Sorte, Gewicht, Grösse, Farbe oder eines anderen Merkmales jedes herangeführten Einzelproduktes (2) erfolgt und diese Merkmale die Umsetzung der Einzelprodukte (2) in einen herantransportierten Behälter (3) mitbestimmen.

5. Verfahren nach Anspruch 4, **dadurch gekennzeichnet, dass** zusätzlich eine Bestimmung der Häufigkeitsverteilung dieser gemessenen Merkmale erfolgt und diese Häufigkeitsverteilung die Freigabe eines nächsten zu befüllenden Behälters (3) mitsteuert.

6. Verfahren nach Anspruch 5, **dadurch gekennzeichnet, dass** die Heranführung der Behälter (3) auf mindestens zwei Behälterbändern (7a, 7b, 7b) erfolgt und die Häufigkeitsverteilung die Freigabe eines nächsten zu befüllenden Behälters (3) auf das jeweilige Behälterband (7a, 7b, 7b) mitbestimmt.

7. Verfahren nach einem der Ansprüche 5 oder 6, **dadurch gekennzeichnet, dass** die Häufigkeitsverteilung die Umsetzung der Einzelprodukte (2) in die Behälter (3) mitbestimmt und die Umsetzung in Bezug auf ein anderes Merkmal optimiert erfolgt.

8. Verfahren nach einem der vorhergehenden Ansprüche, **dadurch gekennzeichnet, dass** für jeden, von einem Behälterband (7; 7a, 7b, 7b) durchlaufenen Teilabschnitt des Umsetzbereiches (1b) ein Sollfüllstand der Behälter (3) bestimmt wird und der Sollfüllstand der Behälter (3) in Laufrichtung (16) der Behälter (3) im Umsetzbereich (1b) ansteigend festgelegt wird und der Sollfüllstand im jeweiligen Teilabschnitt dem Quotienten aus der Länge der bereits durchlaufenen Teilabschnitte relativ zur Gesamtlänge des Umsetzbereiches (1b) entspricht und dass in jedem Teilabschnitt, in welchem die Befüllung der Behälter (3) bereits den Sollfüllstand erreicht hat, keine Einzelprodukte (2) mehr in Behälter (3) umgesetzt werden.

9. Verfahren nach Anspruch 8, **dadurch gekennzeichnet, dass** für jede Sorte von Einzelprodukten (2) aufgrund ihrer maximal herangeführten Anzahl oder aufgrund anderer leistungsbestimmender Eigenschaften im Voraus für jeden Einlegeroboter (4a, 4b, 4c) eine optimale Umsetzleistung bestimmt wird und dass aufgrund der gegenwärtig sich im Arbeitsbereich jedes Einlegeroboter (4a, 4b, 4c) befindenden Einzelprodukte und aufgrund des bereits erreichten Füllstandes der gegenwärtig sich im Arbeitsbereich jedes Einlegeroboter (4a, 4b, 4c) befindenden Behälter (3) die Umsetzleistung kontinuierlich gegenüber der optimalen Umsetzleistung so angepasst wird, dass die Behälter (3) bei Verlassen des Arbeitsbereiches ihren Sollfüllstand möglichst erreichen.

10. Verfahren nach einem der Ansprüche 8 oder 9, **dadurch gekennzeichnet, dass** die Geschwindigkeit der Produktbänder (6; 6a, 6b, 6c) und der Behälterbänder (7; 7a, 7b, 7c) unter Beibehaltung der konstanten Relativgeschwindigkeit reduziert wird, wenn der Sollfüllstand in einem Teilabschnitt soweit unterschritten wird, dass die Leistung der Einlegeroboter (4a, 4b, 4c) in den verbleibenden Teilabschnitten nicht ausreicht, um die Behälter (3) vollständig zu befüllen.

11. Verfahren nach einem der Ansprüche 8, 9 oder 10, **dadurch gekennzeichnet, dass** jedes Produktband (6; 6a, 6b, 6c) in Laufrichtung (17) zweiteilig ausgeführt ist und dass die Geschwindigkeit jedes ersten, stromaufwärts angeordneten Teils unabhängig von der Geschwindigkeit des jeweiligen zweiten Teils gesteuert wird und jeder zweite, stromabwärts angeordnete Teil sich zumindest über die Länge erstreckt, welche aufgrund der die Zählung der Einzelprodukte (2) bestimmenden Zählposition erforderlich ist.

12. Verfahren nach Anspruch 11, **dadurch gekennzeichnet, dass** auf dem ersten Teil jedes Produktbandes (6; 6a, 6b, 6c) eine zusätzliche Zählung der Einzelprodukte (2) erfolgt und diese zusätzliche Zählung bei der Bestimmung der Geschwindigkeiten des ersten und des zweiten Teils der Produktbänder berücksichtigt wird und die Relativgeschwindigkeit jedes Behälterbandes (7; 7a, 7b, 7c) und des zweiten Teils jedes Produktbandes (6; 6a, 6b, 6c) konstant beibehalten werden.

13. Verfahren nach Anspruch 12, **dadurch gekennzeichnet, dass** jedes Behälterband (7; 7a, 7b, 7c) und der zweite Teil jedes Produktbandes, (6; 6a, 6b, 6c) vorübergehend gestoppt werden, wenn bei der zusätzlichen Zählung der Einzelprodukte (2) auf dem ersten Teil jedes Produktbandes (6; 6a, 6b, 6c) keine solchen mehr herangeführt werden oder wenn diese dort angestaut werden.

14. Verfahren nach Anspruch 10, **dadurch gekennzeichnet, dass** die Zählung der Einzelprodukte (2) für die Steuerung der Geschwindigkeit der Produktbänder (6; 6a, 6b, 6c) und der Behälterbänder (7; 7a, 7b, 7c) mitberücksichtigt wird.

15. Verfahren nach einem der vorhergehenden Ansprüche, **dadurch gekennzeichnet, dass** mindestens ein Behälterband (7; 7a, 7b, 7c) oder mindestens ein Produktband (6; 6a, 6b, 6c) taktweise bewegt wird und jedes Produktband (6; 6a, 6b, 6c) und jedes Behälterband (7; 7a, 7b, 7c) mit taktweise relativ zueinander konstanten Geschwindigkeiten bewegt werden.

16. Verfahren nach einem der vorhergehenden Ansprüche, **dadurch gekennzeichnet, dass** die Zählung der Einzelprodukte (2) an der Zählposition auf dem sie heranführenden Produktband (6; 6a, 6b, 6c) durch rechnerisches Fortschreiben einer der Zählposition vorgelagerten Produktionsdatenübermittlung oder einer der Zählposition vorgelagerten Zählung der Einzelprodukte erfolgt.

17. Verfahren nach einem der vorhergehenden Ansprüche, **dadurch gekennzeichnet, dass** bei der Abführung eines Behälters (3) am Auslauf aus dem Umsetzbereich (1b) der Roboterstrasse (1) gleichzeitig ein diesem Behälter (3) zugehöriger Datenwert, welcher den einzelnen Merkmalen oder einem aus diesen einzelnen Merkmalen ermittelten Wert der im Behälter (3) eingesetzten Einzelprodukte (2) entspricht, übertragen wird.

18. Roboterstrasse (1) zum chargenweisen Umsetzen von mindestens einer Sorte von Einzelprodukten (2) in mindestens eine Sorte eine bestimmte Anzahl von Einzelprodukten (2) aufnehmende Behälter (3), umfassend
- mindestens zwei Einlegeroboter (4a, 4b, 4c), um Einzelprodukte (2) in einem Umsetzbereich (1b) der Roboterstrasse (1) einzeln zu ergreifen und in die Behälter (3) umzusetzen
- mindestens ein Produktband (6; 6a, 6b, 6c), auf welchem die Einzelprodukte (2) heran transportierbar sind,
- mindestens ein Behälterband (7; 7a, 7b, 7c) auf welchem die Behälter (3) im Gleichlauf mit den Einzelprodukten (2) heran transportierbar sind,
wobei das oder jedes Produktband eine Zählvorrichtung (8) aufweist,
**dadurch gekennzeichnet, dass**
jedes Produktband (6; 6a, 6b, 6c) und jedes Behälterband (7; 7a, 7b, 7c) mit, insbesondere je Charge, relativ zueinander konstanten Geschwindigkeiten bewegbar ist, und dass für jedes Produktband (6; 6a, 6b, 6c) eine Zählposition (8a, 8b, 8c) derart bestimmbar ist, dass ein an der Zählposition (8a, 8b, 8c) gezähltes Einzelprodukt (2) zeitgleich den Auslauf aus dem Umsetzbereich (1b) der Roboterstrasse (1) erreicht wie ein gleichzeitig auf dem Behälterband (7) oder auf dem am langsamsten bewegten Behälterband (7a, 7b, 7c) in den Einlauf des Umsetzbereiches (1b) der Roboterstrasse eingesteuerter Behälter (3).

## Claims

1. Method for batchwise transfer of at least one type of individual products (2) into at least one type of containers (3) receiving a certain number of individual products (2) by means of a robotic line (1) containing at least two insertion robots (4a, 4b, 4c), wherein the individual products (2) are transported irregularly at an inlet of the robotic line in order to grip these individually in a transfer region (1b) of the robotic line and to transfer these into containers (3) and wherein the individual products (2) and the containers (3) are transported in the same flow on at least one product belt (6; 6a, 6b, 6c) and on at least one container belt (7; 7a, 7b, 7c),
**characterised in that**
each product belt (6; 6a, 6b, 6c) and each container belt (7; 7a, 7b, 7c) is moved at speeds which are, in particular for each batch, constant relative to one another;
a counting position is determined for each product belt (6; 6a, 6b, 6c) in such a way that an individual product (2) counted at the counting position (8a, 8b, 8c) and not transferred reaches the outlet from the transfer region (1b) of the robotic line (1) at the same time as a container (3) channelled into the inlet of the transfer region (1b) of the robotic line on the container belt (7) or on the container belt (7a, 7b, 7c) which moves the slowest; and
the individual products on the product belt (6; 6a, 6b, 6c) conducting them are counted at the counting position (8a, 8b, 8c) associated with this product belt (6; 6a, 6b, 6c).

2. Method according to claim 1, **characterised in that** a virtual channelling position (12af, 12bf, 12cf) is determined for each container belt (7a, 7b, 7c) which virtual channelling position (12af, 12bf, 12cf) determines the point in time of the channelling of a released container (3) onto the container belt (7a, 7b, 7c) associated with this virtual channelling position (12af, 12bf, 12cf), in such a way that this container (3) reaches the outlet from the transfer region (1b) at the same time as a container (3) channelled directly into the inlet of the transfer region (1b) on the container belt (7a) which moves the slowest.

3. Method according to one of claims 1 or 2, **characterised in that** the release for channelling of a container (3) which is next to be filled onto the associated container belt (7; 7a, 7b, 7c) occurs if the number of individual products (2) was determined at the counting positions, which is required, according to expectation, for the complete filling of a container (3) at the counting position of the product belt (6a) which moves the quickest; and the channelling of this container (3) which is next to be filled onto the container belt associated with this container occurs if the container belt (7a) which moves the slowest reaches the virtual channelling position (12af, 12bf, 12cf) of the container belt associated with this container (3).

4. Method according to one of the preceding claims, **characterised in that**, additionally, a feature determination with regard to type, weight, size, colour or another feature of each conducted individual product (2) occurs and these features co-determine the transfer of the individual products (2) into a transported container (3).

5. Method according to claim 4, **characterised in that**, additionally, a determination of the frequency distribution of these measured features occurs and this frequency distribution co-controls the release of a container (3) which is next to be filled.

6. Method according to claim 5, **characterised in that** the conducting of the containers (3) occurs on at least two container belts (7a, 7b, 7b) and the frequency distribution co-determines the release of a container (3) which is next to be filled onto the respective container belt (7a, 7b, 7b).

7. Method according to one of claims 5 or 6, **characterised in that** the frequency distribution co-determines the transfer of the individual products (2) into the containers (3) and the transfer occurs in an optimised manner with regard to a different feature.

8. Method according to one of the preceding claims, **characterised in that**, for each partial section of the transfer region (1b) passed through by a container belt (7; 7a, 7b, 7b), a target fill level of the containers (3) is determined and the target fill level of the containers (3) is set to increase in the direction of travel (16) of the containers (3) in the transfer region (1b) and the target fill level in the respective partial section corresponds to the ratios of the length of the partial sections already passed through relative to the total length of the transfer region (1b); and in each partial section in which the filling of the containers (3) has already reached the target fill level, no more individual products (2) are transferred into containers (3).

9. Method according to claim 8, **characterised in that** an optimum transfer performance is determined in advance for each insertion robot (4a, 4b, 4c) for each type of individual products (2), on the basis of their maximum conducted number or on the basis of other performance-determining properties; and the transfer performance is continuously adapted to the optimum transfer performance on the basis of the individual products presently located in the working region of each insertion robot (4a, 4b, 4c) and on the basis of the already reached fill level of the containers (3) presently located in the working region of each insertion robot (4a, 4b, 4c), such that the containers (3) reach their target fill level if possible upon leaving the working region.

10. Method according to one of claims 8 or 9, **characterised in that** the speed of the product belts (6; 6a, 6b, 6c) and the container belts (7; 7a, 7b, 7c) is reduced, retaining the constant relative speed, if the target fill level is fallen below in a partial section to such an extent that the performance of the insertion robots (4a, 4b, 4c) is not sufficient in the remaining partial sections in order to fill the containers (3) completely.

11. Method according to one of claims 8, 9 or 10, **characterised in that** each product belt (6; 6a, 6b, 6c) is implemented in two parts in the direction of travel (17); and the speed of each first part arranged upstream is controlled independently of the speed of the respective second part, and each second part arranged downstream extends at least over the length which is required on the basis of the counting position determining the count of individual products (2).

12. Method according to claim 11, **characterised in that** an additional count of the individual products (2) occurs on the first part of each product belt (6; 6a, 6b, 6c) and this additional count is considered during the determination of the speeds of the first and of the second part of the product belts and the relative speed of each container belt (7; 7a, 7b, 7c) and of the second part of each product belt (6; 6a, 6b, 6c) are kept constant.

13. Method according to claim 12, **characterised in that** each container belt (7; 7a, 7b, 7c) and the second part of each product belt (6; 6a, 6b, 6c) are stopped temporarily if, during the additional count of the individual products (2) on the first part of each product belt (6; 6a, 6b, 6c), the individual products are no longer conducted or if they are jammed there.

14. Method according to claim 10, **characterised in that** the count of the individual products (2) is also considered for the control of the speed of the product belts (6; 6a, 6b, 6c) and the container belts (7; 7a, 7b, 7c).

15. Method according to one of the preceding claims, **characterised in that** at least one container belt (7; 7a, 7b, 7c) or at least one product belt (6; 6a, 6b, 6c) is moved in cycles and each product belt (6; 6a, 6b, 6c) and each container belt (7; 7a, 7b, 7c) are moved at constant speeds in cycles relative to one another.

16. Method according to one of the preceding claims, **characterised in that** the count of the individual products (2) occurs at the counting position on the product belt (6; 6a, 6b, 6c) conducting them, by mathematical updating of a product data transmission positioned upstream of the counting position or a count of the individual products positioned upstream of the counting position.

17. Method according to one of the preceding claims, **characterised in that**, when a container (3) is conducted away on the outlet from the transfer region (1b) of the robotic line (1), a data value associated with this container (3) is transferred at the same time which corresponds to the individual features or a value of the individual products (2) inserted in the container (3) determined from these individual features.

18. Robotic line (1) for batchwise transfer of at least one type of individual products (2) into at least one type of containers (3) receiving a certain number of individual products (2), comprising
- at least two insertion robots (4a, 4b, 4c) in order to individually grip individual products (2) in a transfer region (1b) of the robotic line (1) and to transfer them into the containers (3)
- at least one product belt (6; 6a, 6b, 6c) on which the individual products (2) are able to be transported,
- at least one container belt (7; 7a, 7b, 7c) on which the containers (3) are able to be transported in the same flow with the individual products (2),
wherein the or each product belt has a counting device (8),
**characterised in that**
each product belt (6; 6a, 6b, 6c) and each container belt (7; 7a, 7b, 7c) is able to be moved at speeds which are, in particular for each batch, constant relative to one another, and
a counting position (8a, 8b, 8c) is able to be determined for each product belt (6; 6a, 6b, 6c) in such a way that an individual product (2) counted at the counting position (8a, 8b, 8c) reaches the outlet from the transfer region (1b) of the robotic line (1) at the same time as a container (3) channelled into the inlet of the transfer region (1b) of the robotic line simultaneously on the container belt (7) or on the container belt (7a, 7b, 7c) which moves the slowest.

## Revendications

1. Procédé destiné à déplacer par lots au moins une sorte de produits individuels (2) dans au moins une sorte de récipients (3) contenant un nombre déterminé de produits individuels (2) au moyen d'une chaîne automatisée (1) contenant au moins deux robots d'insertion (4a, 4b, 4c), les produits individuels (2) étant transportés irrégulièrement vers une entrée de la chaîne automatisée afin de les saisir individuellement dans une zone de déplacement (1b) de la chaîne automatisée et de les déplacer dans des récipients (3), les produits individuels (2) et les récipients (3) étant transportés en flux continu sur au moins une bande de produits (6 ; 6a, 6b, 6c) et sur au moins une bande de récipients (7 ; 7a, 7b, 7c),
**caractérisé en ce que**
chaque bande de produits (6 ; 6a, 6b, 6c) et chaque bande de récipients (7 ; 7a, 7b, 7c), avec notamment chaque lot, se déplace à vitesse constante par rapport à l'autre, **en ce que**
pour chaque bande de produits (6 ; 6a, 6b, 6c), une position de comptage est déterminée, de sorte qu'un produit individuel (2) compté au niveau de la position de comptage (8a, 8b, 8c) et non déplacé atteint la sortie de la zone de déplacement (1b) de la chaîne automatisée (1) en même temps qu'un récipient (3) inséré dans l'arrivée de la zone de déplacement (1b) de la chaîne automatisée en même temps sur la bande de récipients (7) ou sur la bande de récipients (7a, 7b, 7c) se déplaçant le plus lentement, et **en ce que**
les produits individuels sont comptés sur la bande de produits (6 ; 6a, 6b, 6c) qui les amène au niveau de la position de comptage (8a, 8b, 8c) correspondante de cette bande de produits.

2. Procédé selon la revendication 1, **caractérisé en ce qu'**une position d'insertion (12af, 12bf, 12cf) virtuelle est déterminée pour chaque bande de récipients (7a, 7b, 7c), laquelle position d'insertion (12af, 12bf, 12cf) virtuelle détermine le moment de l'insertion d'un récipient (3) libéré sur la bande de récipients (7a, 7b, 7c) correspondant à cette position d'insertion (12af, 12bf, 12cf) virtuelle, de sorte que ce récipient (3) atteint la sortie de la zone de déplacement (1b) en même temps qu'un récipient (3) inséré directement dans l'arrivée de la zone de déplacement (1b) sur la bande de récipients (7a) se déplaçant le plus lentement.

3. Procédé selon l'une des revendications 1 ou 2, **caractérisé en ce que** la libération pour insertion d'un autre récipient (3) à remplir sur la bande de récipients (7 ; 7a, 7b, 7c) correspondante a lieu lorsqu'a été déterminé au niveau des positions de comptage le nombre de produits individuels (2) attendu qui est encore nécessaire pour remplir entièrement un récipient (3) au niveau de la position de comptage de la bande de produits (6a) se déplaçant le plus vite et **en ce que** l'insertion de cet autre récipient (3) à remplir a lieu sur la bande de récipients correspondant à ce récipient lorsque la bande de récipients (7a) se déplaçant le plus lentement atteint la position d'insertion (12af, 12bf, 12cf) virtuelle de la bande de récipients correspondant à ce récipient (3).

4. Procédé selon l'une quelconque des revendications précédentes, **caractérisé en ce qu'**une détermination des caractéristiques relatives à la sorte, au poids, à la dimension, à la couleur ou à une autre caractéristique de chaque produit individuel (2) inséré a en outre lieu et **en ce que** ces caractéristiques déterminent conjointement le déplacement des produits individuels (2) dans un récipient (3) transporté.

5. Procédé selon la revendication 4, **caractérisé en ce qu'**une détermination de la répartition de la fréquence de ces caractéristiques mesurées a en outre lieu et **en ce que** cette répartition de la fréquence commande également la libération d'un autre récipient (3) à remplir.

6. Procédé selon la revendication 5, **caractérisé en ce que** le transport du récipient (3) a lieu sur au moins deux bandes de récipients (7a, 7b, 7b) et **en ce que** la répartition de la fréquence détermine également la libération d'un autre récipient (3) à remplir sur la bande de récipients (7a, 7b, 7b) correspondante.

7. Procédé selon l'une quelconque des revendications 5 ou 6, **caractérisé en ce que** la répartition de la fréquence détermine également le déplacement des produits individuels (2) dans les récipients (3) et **en ce que** le déplacement est optimisé par rapport à une autre caractéristique.

8. Procédé selon l'une. quelconque des revendications précédentes, **caractérisé en ce qu'**un niveau théorique des récipients (3) est déterminé pour chaque section de la zone de déplacement (1b) parcourue par une bande de récipients (7 ; 7a, 7b, 7b), **en ce que** le niveau théorique des récipients (3) est déterminé de façon croissante dans le sens de marche (16) des récipients (3) dans la zone de déplacement (1b), **en ce que** le niveau théorique dans chaque section correspond au quotient défini à partir de la longueur des sections déjà parcourues par rapport à la longueur totale de la zone de déplacement (1b) et **en ce que** dans chaque section dans laquelle le remplissage des récipients (3) a déjà atteint le niveau théorique, aucun produit individuel (2) n'est plus déplacé dans les récipients (3).

9. Procédé selon la revendication 8, **caractérisé en ce qu'**une capacité de déplacement optimale est préalablement déterminée pour chaque robot d'insertion (4a, 4b, 4c) pour chaque sorte de produits individuels (2) en fonction du nombre maximal transporté ou en fonction d'autres propriétés déterminant la capacité et **en ce que**, en fonction des produits individuels se trouvant actuellement dans la zone de travail de chaque robot d'insertion (4a, 4b, 4c) et en fonction du niveau déjà atteint des récipients (3) se trouvant actuellement dans la zone de travail de chaque robot d'insertion (4a, 4b, 4c), la capacité de déplacement est constamment adaptée par rapport à la capacité de déplacement optimale, de sorte que les récipients (3) atteignent autant que possible leur niveau théorique en quittant la zone de travail.

10. Procédé selon l'une quelconque des revendications 8 ou 9, **caractérisé en ce que** la vitesse des bandes de produits (6 ; 6a, 6b, 6c) et des bandes de récipients (7 ; 7a, 7b, 7c) est réduite tout en conservant la vitesse relative constante lorsque le niveau théorique dépasse la limite inférieure dans une section, dans la mesure où la capacité des robots d'insertion (4a, 4b, 4c) ne suffit pas dans les sections restantes pour remplir entièrement les récipients (3).

11. Procédé selon l'une quelconque des revendications 8, 9 ou 10, **caractérisé en ce que** chaque bande de produits (6 ; 6a, 6b, 6c) est conçue en deux parties dans le sens de marche (17) et **en ce que** la vitesse de chaque première partie disposée en amont est commandée indépendamment de la vitesse de la seconde partie correspondante et chaque seconde partie disposée en aval s'étend au moins sur la longueur qui est nécessaire en fonction de la position de comptage qui détermine le comptage des produits individuels (2).

12. Procédé selon la revendication 11, **caractérisé en ce qu'**un autre comptage des produits individuels (2) a lieu sur chaque première partie de chaque bande de produits (6 ; 6a, 6b, 6c) et **en ce que** cet autre comptage est pris en compte lors de la détermination des vitesses de la première et de la seconde partie des bandes des produits et la vitesse relative de chaque bande de récipients (7 ; 7a, 7b, 7c) et de la seconde partie de chaque bande de produits (6 ; 6a, 6b, 6c) reste constante.

13. Procédé selon la revendication 12, **caractérisé en ce que** chaque bande de récipients (7 ; 7a, 7b, 7c) et la seconde partie de chaque bande de produits (6 ; 6a, 6b, 6c) sont arrêtées temporairement lorsqu'aucun produit individuel n'est plus transporté ou lorsque ces produits individuels y sont accumulés lors du comptage supplémentaire des produits individuels (2) sur la première partie de chaque bande de produits (6 ; 6a, 6b, 6c).

14. Procédé selon la revendication 10, **caractérisé en ce que** le comptage des produits individuels (2) est également pris en compte pour commander la vitesse des bandes de produits (6 ; 6a, 6b, 6c) et des bandes de récipients (7 ; 7a, 7b, 7c).

15. Procédé selon l'une quelconque des revendications précédentes, **caractérisé en ce qu'**au moins une bande de récipients (7 ; 7a, 7b, 7c) ou au moins une bande de produits (6 ; 6a, 6b, 6c) se déplace par intermittence et chaque bande de produits (6 ; 6a, 6b, 6c) et chaque bande de récipients (7 ; 7a, 7b, 7c) se déplace par intermittence à vitesse constante l'une par rapport à l'autre.

16. Procédé selon l'une quelconque des revendications précédentes, **caractérisé en ce que** le comptage des produits individuels (2) a lieu au niveau de la position de comptage sur la bande de produits (6 ; 6a, 6b, 6c) transportant les produits par une mise à jour mathématique d'une détermination des données de production antérieure à la position de comptage ou d'un comptage antérieur à la position de comptage des produits individuels.

17. Procédé selon l'une quelconque des revendications précédentes, **caractérisé en ce que**, lors du départ d'un récipient (3) au niveau de la sortie de la zone de déplacement (1b) de la chaîne automatisée (1), une valeur de données correspondant à ce récipient (3) est transmise est même temps, laquelle valeur correspond aux caractéristiques individuelles ou à une valeur déterminée à partir de ces caractéristiques individuelles des produits individuels (2) insérés dans les récipients (3).

18. Chaîne automatisée (1) conçue pour déplacer par lots au moins une sorte de produits individuels (2) dans au moins une sorte de récipients (3) contenant un nombre déterminé de produits individuels (2), comprenant
- au moins deux robots d'insertion (4a, 4b, 4c) afin de saisir individuellement des produits individuels (2) dans une zone de déplacement (1b) de la chaîne automatisée (1) et de les déplacer dans les récipients (3),
- au moins une bande de produits (6 ; 6a, 6b, 6c), sur laquelle les produits individuels (2) peuvent être transportés,
- au moins une bande de récipients (7 ; 7a, 7b, 7c), sur laquelle les récipients (3) peuvent être transportés de façon synchronisée avec les produits individuels (2),
la bande de produits ou chaque bande de produits présentant un dispositif de comptage (8),
**caractérisée en ce que**
chaque bande de produits (6 ; 6a, 6b, 6c) et chaque bande de récipients (7 ; 7a, 7b, 7c), avec notamment chaque lot, peuvent se déplacer à vitesse constante l'une par rapport à l'autre, et **en ce que**
pour chaque bande de produits (6 ; 6a, 6b, 6c), une position de comptage (8a, 8b, 8c) est déterminée, de sorte qu'un produit individuel (2) compté au niveau de la position de comptage (8a, 8b, 8c) atteint la sortie de la zone de déplacement (1b) de la chaîne automatisée (1) en même temps qu'un récipient (3) inséré dans l'arrivée de la zone de déplacement (1b) de la chaîne automatisée en même temps sur la bande de récipients (7) ou sur la bande de récipients (7a, 7b, 7c) se déplaçant le plus lentement.
